# FASCICULE DE BREVET EUROPEEN

(11) **EP 2 854 742 B1**
(45) Date de publication et mention de la délivrance du brevet: **30.03.2016**
(21) Numéro de dépôt: 13728245.5
(22) Date de dépôt: 22.05.2013
(51) Int. Cl.: A61H 19/00, A61H 21/00, A63B 43/00, A63B 41/00

(54) **DISPOSITIF DE STIMULATION DES PARTIES GENITALES OU EROGENES D'UNE PERSONNE.**
VORRICHTUNG ZUR STIMULIERUNG DER GENITALEN ODER EROGENEN ZONEN EINER PERSON
DEVICE FOR STIMULATING THE GENITAL OR EROGENOUS AREAS OF A PERSON

(30) Priorité: 24.05.2012 CH 724122012
(43) Date de publication de la demande: 08.04.2015
(73) Titulaire: Jeanrenaud, Dag, 1205 Geneve (CH)
(72) Inventeur: Jeanrenaud, Dag, 1205 Geneve (CH)
(74) Mandataire: Ganguillet, Cyril
(86) Numéro de dépôt international: PCT/IB2013/001020
(87) Numéro de publication internationale: WO 2013/175295

(56) Documents cités:
- WO-A1-2009/003243
- AU-A4- 2007 101 105
- DE-U1-202006 015 550
- US-A1- 2009 036 806

## Description

### Domaine technique

La présente invention concerne un dispositif de stimulation des parties génitales ou érogènes d'une personne, ainsi qu'une méthode de stimulation mettant en oeuvre un tel dispositif.

### Etat de la technique

Un grand nombre d'appareils ou de dispositifs de stimulation ou de massage des parties génitales ou érogènes d'un homme ou d'une femme existe à l'heure actuelle. Certains de ces dispositifs, vendus dans le commerce sous l'appellation « godemichet », se présentent sous la forme de prothèses phalliques reproduisant l'aspect conventionnel d'un sexe masculin. Dans certaines versions, ces godemichets sont également équipés d'une alimentation électrique de manière à produire des vibrations qui améliorent la stimulation. Il existe également d'autres dispositifs de stimulation, tels que les boules de geisha ou les canards vibrants.

Dans ce type de dispositifs, la personne a besoin de ses mains ou d'une tierce personne pour pouvoir utiliser le dispositif. Elle ne peut donc pas les utiliser pour d'autres activités.

De manière à pallier cet inconvénient, les dispositifs de stimulation mentionnés précédemment peuvent être fixés sur des supports sur lesquels vient s'asseoir l'utilisateur. En opérant un mouvement de va-et-vient, généralement dans le sens vertical, il peut ainsi, tout en ayant l'usage de ses mains, stimuler ses parties génitales ou érogènes. Une solution connue, décrite notamment dans la demande de brevet américaine US 2007/0106110, consiste par exemple à fixer un godemichet sur le pourtour externe d'un ballon sauteur. Toutefois, dans cette solution, la personne assise sur le ballon doit successivement s'éloigner et se rapprocher de la surface externe du ballon si elle veut obtenir une stimulation efficace. Elle a donc besoin de ses mains pour faire appui sur le ballon. Par ailleurs, cette méthode de stimulation présente un risque pour l'utilisateur étant donné que, lors de l'exécution de ces mouvements de va-et-vient, le godemichet peut ne plus être aligné avec l'anus ou le vagin de l'utilisateur. En s'enfonçant dans la peau de l'utilisateur, il peut donc le blesser gravement.

### Divulgation de l'invention

L'objet de la présente invention est donc de proposer un dispositif de stimulation ne présentant pas les inconvénients de la solution exposée ci-dessus.

A cet effet, conformément à l'invention, il est proposé un dispositif de stimulation selon la revendication 1.

D'autres variantes de réalisation de la présente invention sont décrites dans les revendications dépendantes 2 à 18.

Un autre objet de la présente invention concerne également une méthode de stimulation des parties génitales ou érogènes d'une personne selon la revendication 19.

Ainsi configurés, le dispositif et la méthode de stimulation de la présente invention permet à une personne d'être stimulée tout en restant assise sur une balle d'exercice ou d'amusement et tout en ayant les mains libres.

### Brève description des dessins

D'autres avantages et caractéristiques de la présente invention seront mieux compris à la lecture d'un mode particulier de réalisation de l'invention et en référence aux dessins dans lesquels:
- la figure 1 représente une vue schématique en coupe transversale d'une première variante de réalisation d'un dispositif de stimulation conforme à la présente invention, la balle étant dans sa position de repos;
- la figure 2 représente une vue similaire à celle de la figure 1, la balle étant dans sa position déformée;
- la figure 3 représente une vue schématique en coupe transversale d'une deuxième variante de réalisation d'un dispositif de stimulation conforme à la présente invention, la balle étant dans sa position de repos;
- la figure 4 représente une vue schématique en coupe transversale d'une troisième variante de réalisation d'un dispositif de stimulation conforme à la présente invention, la balle étant dans sa position de repos;
- la figure 5 représente une vue en perspective d'un réceptacle pouvant être utilisé dans le dispositif de stimulation représenté à la figure 4.

### Description détaillée d'un mode d'exécution de l'invention

En référence à la figure 1, il est représenté un dispositif de stimulation conforme à l'invention. Ce dispositif de stimulation 10 est formé tout d'abord d'une balle 1 gonflable et déformable, du type « ballon-sauteur », dans laquelle un espace intérieur Eᵢₙₜ est séparé de l'espace extérieur Eₑₓₜ entourant la balle 1 par une membrane élastique constituant la balle 1, cet espace intérieur Eᵢₙₜ étant rempli d'un fluide, et de préférence d'un gaz. La membrane sera avantageusement formée en un matériau thermoplastique. La balle 1 sera également configurée pour supporter le poids d'un homme moyen sans éclater. Ainsi, la balle 1 pourra supporter un poids allant jusqu'à 1.5 kN, voire selon le cas, jusqu'à 5 kN, sans risque d'éclatement. Sous l'effet du poids de la personne assise sur la balle et de la pression additionnelle exercée par cette même personne lorsque la balle rebondit sur le sol ou lorsque la personne utilise intentionnellement les muscles de ses jambes pour presser la balle contre le sol, la balle se déforme. Elle passe ainsi d'une position de repos, dans laquelle aucune pression n'est exercée sur elle par la personne, la personne n'étant pas assise sur la balle, à une position déformée, dans laquelle une pression est exercée sur elle par la personne, la personne étant assise sur la balle et exerçant éventuellement une pression additionnelle sur elle. Dans sa position de repos, représentée sur la figure 1, la balle 1 possède une forme sensiblement sphérique et, dans sa position déformée, représentée sur la figure 2, la balle 1 n'est plus sensiblement sphérique. Elle pourra notamment posséder une forme sensiblement ovoïde ou patatoïde dans laquelle la distance séparant un point disposé à la surface de la balle du centre de gravité de la balle est variable selon le point considéré. Ainsi, dans la situation représentée sur la figure 2, on constate que la balle 1 s'est rétrécie selon un axe sensiblement vertical et s'est allongée selon un axe sensiblement horizontal.

Comme expliqué de manière plus détaillée dans les paragraphes qui suivent, l'invention tire parti de ce passage d'une position à une autre lors de la déformation de la balle pour créer un mouvement relatif entre un élément de stimulation disposé au départ au moins partiellement à l'intérieur de la balle et le centre de gravité de la balle. Ainsi, dans le cas où la personne assise sur la balle reste constamment en contact avec la paroi externe de la balle, un mouvement relatif de même amplitude et de même direction se crée entre l'élément de stimulation et la personne. De cette façon, il est possible de produire un mouvement de va-et-vient de l'élément de stimulation à l'intérieur du vagin ou de l'anus de la personne si celle-ci est positionnée sur la balle de telle manière que son vagin ou son anus soit aligné avec la direction du déplacement relatif de l'élément de stimulation.

Dans la configuration particulière représentée sur les figures 1 et 2, cet élément de stimulation consiste en une première partie 2 formant une prothèse phallique, ladite prothèse phallique 2 étant fixée à une extrémité 3a d'une tige droite 3 définissant une seconde partie dudit élément de stimulation, l'autre extrémité 3b de la tige 3 étant hermétiquement fixée à la paroi interne Si de la balle 3 de telle sorte que la tige 3 est en appui au moins indirect sur le sol ou sur la surface supportant la balle 1 lors de l'utilisation normale du dispositif de stimulation 10. En particulier, dans une configuration possible de l'invention, l'extrémité 3b pourra être collée à la paroi Si. Dans une autre configuration possible de l'invention, la membrane de la balle 1 pourra être pincée entre deux éléments disposés à l'extrémité 3b de la tige 3, lesdits éléments étant vissés ensemble. Dans une autre configuration de l'invention (non représentée), la tige 3 pourra également ne pas être droite et/ou posséder une ou plusieurs extrémités supplémentaires fixées hermétiquement à la paroi interne Si et/ou à une ou plusieurs prothèses phalliques additionnelles. Ces prothèses phalliques additionnelles auront avantageusement des directions de déplacement relatif différentes de celle de la prothèse phallique 2 représentée sur les figures 1 et 2 de manière à permettre à plusieurs personnes de se stimuler simultanément avec le dispositif de stimulation 10. Dans une configuration avantageuse de l'invention, la tige 3 sera alignée avec le centre de gravité de la balle 1 dans sa position de repos. La prothèse phallique 2 sera avantageusement fabriquée en matière plastique, mais pourra également être fabriquée en caoutchouc, en métal, en verre, en bois, en liège ou en argile. De manière à créer un mouvement relatif rectiligne entre la balle 1 et la prothèse phallique 2, la tige 3 doit être guidée en translation lors du passage de la position de repos à la position déformée de la balle. Ce guidage s'opère dans la configuration représentée au moyen d'une ouverture inférieure 6 à travers laquelle coulisse la tige 3, ladite ouverture inférieure 6 étant formée dans une paroi d'extrémité inférieure 4b d'un réceptacle 4 sensiblement cylindrique disposé dans l'espace intérieur Eᵢₙₜ de manière à contenir au moins partiellement la prothèse phallique 2. L'extrémité supérieure 4a du réceptacle 4 est quant à elle hermétiquement fixée à la paroi interne Si et possède une ouverture supérieure 5 permettant le passage de la prothèse phallique lorsqu'elle effectue son mouvement relatif par rapport à la balle 1. Une ouverture correspondante sera également prévue dans la membrane constituant la balle 1, dans le prolongement de l'ouverture 5, de manière à ce qu'au moins une partie de la prothèse phallique 2 dépasse de la paroi externe Se de la balle 1 dans la position déformée de la balle 1. Une solution technique envisageable pour relier hermétiquement le réceptacle 4 à la balle 1 consisterait notamment à coller l'extrémité 4a du réceptacle 4 à la paroi Si de la balle 1 ou à pincer la membrane de la balle 1 entre deux éléments disposés à l'extrémité 4a, lesdits éléments étant vissés ensemble. Par ailleurs, un élément d'étanchéité 7, du type bague d'étanchéité radiale par exemple, est disposé entre la tige 3 et les parois latérales du réceptacle 4 de manière à éviter un transfert de fluide entre une chambre pressurisée 8a de l'espace intérieur Eᵢₙₜ de la balle 1 et une cavité interne 8b du réceptacle 4 qui s'étend entre les extrémités 4a et 4b du réceptacle 4 et qui est en communication fluidique avec l'espace extérieur Eₑₓₜ à travers l'ouverture 5. La chambre pressurisée 8a pourra notamment être remplie d'un fluide, en particulier un gaz, dont la pression sera supérieure à 1 bar, et de préférence sensiblement égale à 1,2 bar. Dans une configuration préférée de l'invention, l'élément d'étanchéité 7 sera un joint à lèvre ou joint SPI. Dans la configuration représentée, cet élément d'étanchéité 7 est solidaire de la tige 3. Toutefois, dans une autre configuration possible de l'invention, cet élément d'étanchéité 7 pourra être rendu solidaire du réceptacle 4, en particulier au niveau de son extrémité 4b. Cet élément d'étanchéité 7 associé à la liaison hermétique de l'extrémité 3b de la tige 3 et de l'extrémité 4a du réceptacle 4 à la paroi interne Si de la balle 1 évitera que des transferts de fluide s'opèrent entre l'espace intérieur Eᵢₙₜ et l'espace extérieur Eₑₓₜ, permettant ainsi à la balle 1 de conserver sa forme sensiblement sphérique dans sa position de repos sans que l'utilisateur ait besoin de regonfler la balle 1. Un tel regonflage sera néanmoins envisageable. A cet effet, la balle 1 sera avantageusement équipée d'une valve de remplissage sur son pourtour.

Ainsi configuré, le dispositif de stimulation 10 permet de faire passer progressivement la prothèse phallique 2 d'une position rétractée telle que représentée sur la figure 1, dans laquelle la majeure partie de la prothèse phallique 2 se trouve à l'intérieur de la balle 1, à une position saillante telle que représentée sur la figure 2, dans laquelle la majeure partie de la prothèse phallique 2 se trouve à l'extérieur de la balle 1. Par ailleurs, en choisissant correctement certains paramètres relatifs à la balle 1, notamment son diamètre au repos, et/ou à la prothèse phallique 2, la tige 3 et/ou le réceptacle 4, notamment leur longueur, il sera envisageable de modifier un rapport Rv, que ce soit dans la position rétractée ou dans la position saillante de la prothèse phallique 2, le rapport Rv étant défini par la formule : $Rv = \left(Volume de la première partie 2 de lʹélément de stimulation positionnée dans lʹespace extérieur {E}_{ext}\right) / \left(Volume total de ladite première partie 2\right) .$ Ainsi, dans la configuration représentée sur les figures 1 et 2, le rapport Rv passe d'une valeur nulle dans la position rétractée de la prothèse phallique 2 à une valeur égale à 1 dans la position saillante de la prothèse phallique 2. Il est clair que d'autres valeurs de Rv pourront être envisagées. En particulier, le rapport Rv pourra être compris entre 0 et 0.5 dans la position rétractée de la prothèse phallique 2 et compris entre 0.5 et 1 dans la position saillante de la prothèse phallique 2. Toutefois, il est essentiel pour obtenir l'effet de stimulation désiré que le rapport Rv augmente lorsque la balle 1 passe de sa position de repos à sa position déformée.

Dans une autre configuration possible de l'invention, représentée sur la figure 3, l'élément de stimulation comprend un tube 13 à la place de la tige 3, ledit tube 13 possédant une extrémité inférieure 13b hermétiquement fixée à la paroi interne Si de la balle 1 et une extrémité supérieure 13a fixée à la prothèse phallique 2. Le tube 13 sera avantageusement aligné avec le centre de gravité de la balle 1 dans la position de repos de la balle 1. Par ailleurs, le réceptacle 4 possédera une ouverture inférieure 6 plus large que dans la configuration précédente de manière à permettre le passage du tube 13.

Dans une autre configuration possible de l'invention, représentée sur la figure 4, la deuxième partie 23 de l'élément de stimulation est venue de matière avec la première partie 2 et forme avec celle-ci une prothèse phallique de grande taille. Cette deuxième partie 23 pourra être fixée à la paroi interne Si de la balle 1 à son extrémité inférieure, comme représenté sur la figure 4, être libre ou être fixée à un autre support. Dans ces deux derniers cas, l'élément de stimulation sera indépendant de la balle 1. Le réceptacle 4 est par ailleurs configuré pour loger entièrement la deuxième partie 23. De ce fait, l'extrémité inférieure 4b du réceptacle 4 est positionnée au niveau de la paroi interne Si de la balle 1 et est hermétiquement fixée à celle-ci. Ainsi, dans cette configuration, le réceptacle 4 s'appuie à ses deux extrémités 4a et 4b sur la paroi interne Si de la balle 1. De ce fait, contrairement aux deux configurations précédentes, il n'est pas envisageable d'utiliser dans cette configuration un réceptacle rigide ou non pliable car cela empêcherait la déformation de la balle 1 sous l'effet du poids de l'utilisateur. Il est donc nécessaire d'utiliser un réceptacle 4 qui puisse se déformer au moins dans une direction axiale D alignée avec les extrémités 4a et 4b du réceptacle 4 de façon à ce que la distance entre lesdites extrémités 4a, 4b diminue lorsque la balle 1 passe de sa position de repos à sa position déformée. La direction axiale D susmentionnée sera de préférence parallèle à la direction de déplacement D' de l'élément de stimulation 2, 23 par rapport au centre de gravité de la balle 1 lorsque la balle 1 passe de sa position de repos à sa position déformée. Dans la configuration représentée sur la figure 4, cette déformation s'obtient en équipant le réceptacle 4 de parois latérales 14 aptes à se replier sur elles-mêmes à la manière d'un soufflet. Les parois latérales 14 seront avantageusement équipées de plis latéraux disposés dans des plans perpendiculaires à la direction axiale D susmentionnée. Dans cette configuration particulière et dans le cas où la prothèse phallique formée par les première et seconde parties de l'élément de stimulation est indépendante de la balle 1, l'utilisateur devra simplement positionner la balle 1 de manière à ce que la prothèse phallique soit sensiblement alignée avec la direction axiale D et soit totalement introduit à l'intérieur de la cavité interne 8b formée à l'intérieur du réceptacle 4, ladite cavité interne 8b définissant une chambre non pressurisée, ou à pression atmosphérique, qui est hermétiquement séparée de la chambre pressurisée 8a définie par la paroi interne Si de la balle 1 et par les parois latérales 14 du réceptacle 4.

Dans une autre configuration possible de l'invention, le réceptacle pliable du dispositif de stimulation représentée sur la figure 4 sera remplacé par un réceptacle dont les parois latérales seront formées d'une ou plusieurs membranes élastiques solidaires entre elles, ledit réceptacle se présentant sous la forme d'un ballon sensiblement ovoïde dans la position de repos de la balle 1 et sous la forme d'un ballon sensiblement sphérique dans la position déformée de la balle 1. Ce ballon sera creux et possédera une ouverture supérieure 5 à son extrémité supérieure 4a et une ouverture inférieure 6 à son extrémité inférieure 4b, les dites extrémités supérieure et inférieure étant hermétiquement fixées à la paroi interne Si de la balle 1. Par ailleurs, pour éviter tout affaissement du ballon sous l'effet de la pression exercée par la chambre pressurisée 8a, les parois latérales du ballon seront avantageusement rigidifiées par divers techniques. Une solution envisageable consistera notamment à adapter l'épaisseur de la ou des membranes élastiques formant les parois latérales à la pression exercée par la chambre pressurisée 8a. Une autre solution envisageable, telle que représentée sur la figure 5, consistera à fixer de manière solidaire ladite ou lesdites parois latérales 24 du ballon 4 à une armature flexible 25 constituée de boudins gonflables, la pression à l'intérieur des boudins étant comprise, de préférence, entre 2 et 3 bars. Une autre solution envisageable consistera également à former les parois latérales du ballon au moyen d'au moins deux membranes élastiques, respectivement une membrane externe et une membrane interne, ladite membrane interne étant concentrique et espacée de ladite membrane externe par de multiples fils de connexion, lesdites membranes interne et externe définissant entre elles un espace fermé rempli d'un fluide sous pression, la pression du fluide étant supérieure à 1 bar. Un tel réceptacle présentera notamment le même principe de construction que la sphère décrite dans la demande de brevet NZ 270 146.

Il est évident que les configurations représentées ne doivent pas être limitatives pour l'invention. En particulier, il sera envisageable d'utiliser un autre type d'élément de stimulation du moment que cet élément de stimulation possède au moins une première partie qui soit configurée pour pouvoir pénétrer à l'intérieur de l'anus ou du vagin de la personne assise sur la balle.

## Revendications

1. Dispositif de stimulation (10) des parties génitales ou érogènes d'une personne, comprenant :
- une balle (1) gonflable et déformable délimitant un espace intérieur (Eᵢₙₜ) et un espace extérieur (Eₑₓₜ). ladite balle (1) possédant une première position, dite position de repos, dans laquelle la balle (1) est sensiblement sphérique, et une seconde position, dite position déformée, dans laquelle la balle (1) n'est plus sensiblement sphérique,
- au moins un élément de stimulation (2, 3, 13, 23) comprenant une première partie (2) configurée pour pouvoir pénétrer à l'intérieur de l'anus ou du vagin d'une personne assise sur ladite balle (1) et une seconde partie (3, 13, 23) destinée à venir en appui au moins indirectement contre une surface support sur laquelle repose ladite balle (1) lors de l'utilisation normale du dispositif, ladite seconde partie étant, de préférence, hermétiquement fixée à la paroi interne (Si) de ladite balle (1),
- au moins un réceptacle (4) disposé dans ledit espace intérieur (Eᵢₙₜ) et possédant une cavité interne (8b) apte à contenir au moins partiellement ladite première partie (2), ledit réceptacle (4) possédant au moins une première extrémité (4a) hermétiquement fixée à la paroi interne (Si) de ladite balle (1), ladite première extrémité (4a) définissant une ouverture supérieure (5) à travers laquelle ladite première partie (2) peut au moins partiellement passer, et au moins une seconde extrémité (4b) définissant une ouverture inférieure (6) à travers laquelle ladite seconde partie (3, 13, 23) peut au moins partiellement passer, ladite cavité interne (8b) s'étendant entre ladite première extrémité (4a) et ladite seconde extrémité (4b) et définissant une chambre non pressurisée, ou à pression atmosphérique, dudit espace intérieur (Eᵢₙₜ) qui communique avec l'espace extérieur (Eₑₓₜ) à travers ladite ouverture supérieure (5) et qui est séparée d'une chambre pressurisée (8a) dudit espace intérieur (Eint),
ledit réceptacle (4) et/ou ladite seconde partie (3, 13, 23) étant configurés de manière à éviter tout transfert de fluide entre ladite chambre pressurisée (8a) et ladite chambre non pressurisée (8b), et
ladite balle (1), ledit élément de stimulation (2, 3, 13, 23) et ledit réceptacle (4) étant configurés de telle sorte que le rapport Rv, défini par la formule : $Rv = \left(Volume de la première partie \left(2\right) positionnée dans lʹespace extérieur \left({E}_{ext}\right)\right) / \left(Volume total de la première partie \left(2\right)\right) , augmente lorsque la balle \left(1\right) passe de sa position de repos à sa position déformée .$

2. Dispositif de stimulation (10) selon la revendication 1, **caractérisé en ce que** Rv est compris entre 0 et 0.5 dans la position de repos de la balle (1) et Rv est supérieur à 0.5 dans la position déformée de la balle (1).

3. Dispositif de stimulation (10) selon l'une quelconque des revendications précédentes, **caractérisé en ce que** ladite première partie (2) forme une prothèse phallique.

4. Dispositif de stimulation (10) selon la revendication 3, **caractérisé en ce que** ladite seconde partie est une tige (3) possédant au moins une extrémité inférieure (3b) hermétiquement fixée à la paroi interne (Si) de ladite balle (1) et au moins une extrémité supérieure (3a) fixée à ladite première partie (2).

5. Dispositif de stimulation (10) selon la revendication précédente, **caractérisé en ce que** la tige (3) est alignée avec le centre de gravité de la balle (1) dans la position de repos de la balle (1).

6. Dispositif de stimulation (10) selon la revendication 3, **caractérisé en ce que** ladite seconde partie est un tube (13) possédant au moins une extrémité inférieure (13b) hermétiquement fixée à la paroi interne (Si) de ladite balle (1) et au moins une extrémité supérieure (13a) fixée à ladite première partie (2).

7. Dispositif de stimulation (10) selon la revendication précédente, **caractérisé en ce que** le tube (13) est aligné avec le centre de gravité de la balle (1) dans la position de repos de la balle (1).

8. Dispositif de stimulation (10) selon l'une quelconque des revendications 1 et 2, **caractérisé en ce que** lesdites première et seconde parties (2, 23) forment ensemble une prothèse phallique, la seconde extrémité (4b) du réceptacle (4) étant hermétiquement fixée à la paroi interne (Si) de la balle (1) et **en ce que** ledit réceptacle (4) est déformable, au moins dans une direction axiale (D) alignée avec les première et seconde extrémités (4a, 4b) du réceptacle, de telle sorte que la distance entre lesdites première et seconde extrémités (4a, 4b) diminue lorsque la balle (1) passe de sa position de repos à sa position déformée.

9. Dispositif de stimulation (10) selon la revendication 8, **caractérisé en ce que** les parois latérales (14) du réceptacle (4) comportent une série de plis latéraux disposés dans des plans sensiblement perpendiculaires à ladite direction axiale (D), permettant ainsi le repliement du réceptacle sous une forme compacte, à la manière d'un soufflet, lorsque la balle (1) passe de sa position de repos à sa position déformée.

10. Dispositif de stimulation (10) selon la revendication 8, **caractérisé en ce que** les parois latérales du réceptacle (4) sont formées d'au moins une membrane élastique (24), le réceptacle se présentant extérieurement sous la forme d'un ballon sensiblement ovoïde dans la position de repos de la balle (1) et sous la forme d'un ballon sensiblement sphérique dans la position déformée de la balle (1).

11. Dispositif de stimulation (10) selon la revendication 10, **caractérisé en ce que** le réceptacle (4) comprend une armature flexible (25) constituée de boudins gonflables sur laquelle ladite membrane élastique (24) est fixée.

12. Dispositif de stimulation (10) selon la revendication 10, **caractérisé en ce que** les parois latérales du réceptacle (4) sont formées d'au moins deux membranes élastiques, respectivement une membrane externe et une membrane interne, ladite membrane interne étant concentrique et espacée de ladite membrane externe par de multiples fils de connexion, lesdites membranes interne et externe définissant entre elles un espace fermé rempli d'un fluide sous pression.

13. Dispositif de stimulation (10) selon l'une quelconque des revendications 8 à 12, **caractérisé en ce que,** la seconde partie (23) de l'élément de stimulation n'étant pas fixée à la paroi interne (Si) de ladite balle (1), l'élément de stimulation est indépendant de la balle (1).

14. Dispositif de stimulation (10) selon l'une quelconque des revendications 8 à 12, **caractérisé en ce que** la seconde partie (3, 13, 23) de l'élément de stimulation est hermétiquement fixée à la paroi interne (Si) de ladite balle (1) au niveau de la seconde extrémité (4b) du réceptacle (4).

15. Dispositif de stimulation (10) selon l'une quelconque des revendications précédentes, **caractérisé en ce que** la balle (1) possède une forme sensiblement ovoïde dans sa position déformée.

16. Dispositif de stimulation (10) selon l'une quelconque des revendications précédentes, **caractérisé en ce que** la balle (1) est formée d'une membrane en matériau élastique.

17. Dispositif de stimulation (10) selon l'une quelconque des revendications précédentes, **caractérisé en ce que** l'élément de stimulation (2, 3, 13, 23) est formé d'un ou plusieurs matériaux choisis parmi le plastique, le caoutchouc, le métal, le verre, le bois, le liège et l'argile.

18. Dispositif de stimulation (10) selon l'une quelconque des revendications précédentes, **caractérisé en ce qu**'un élément d'étanchéité (7) est disposé dans un espace libre séparant la deuxième partie (3) de l'élément de stimulation du réceptacle (4) de manière à éviter tout transfert de fluide entre la chambre pressurisée (8a) et la chambre non pressurisée (8b).

## Patentansprüche

1. Vorrichtung (10) zur Stimulation der Geschlechtsorgane oder erogenen Zonen einer Person, die Folgendes umfasst:
- einen aufblasbaren und verformbaren Ball (1), der einen Innenraum (Eᵢₙₜ) und einen Außenraum (Eₑₓₜ) begrenzt, wobei der Ball (1) eine erste sogenannte Ruheposition, in der der Ball (1) im Wesentlichen kugelförmig ist, und eine zweite sogenannte verformte Position, in der der Ball (1) nicht mehr im Wesentlichen kugelförmig ist, besitzt,
- wenigstens ein Stimulationselement (2, 3, 13, 23), das einen ersten Teil (2), der konfiguriert ist, in den Anus oder die Vagina einer auf dem Ball (1) sitzenden Person einzudringen, und einen zweiten Teil (3, 13, 23), der dazu bestimmt ist, sich wenigstens indirekt auf einer Tragoberfläche, auf der der Ball (1) bei der normalen Verwendung der Vorrichtung aufliegt, abzustützen, wobei der zweite Teil vorzugsweise hermetisch an der Innenwand (Si) des Balls (1) befestigt ist,
- wenigstens einen Aufnahmeraum (4), der in dem Innenraum (Eᵢₙₜ) angeordnet ist und einen inneren Hohlraum (8b) besitzt, der den ersten Teil (2) wenigstens teilweise aufnehmen kann, wobei der Aufnahmeraum (4) wenigstens ein erstes Ende (4a), das an der Innenwand (Si) des Balls (1) hermetisch befestigt ist, wobei das erste Ende (4a) eine obere Öffnung (5) definiert, durch die sich der erste Teil (2) wenigstens teilweise hindurch bewegen kann, und wenigstens ein zweites Ende (4b), das eine untere Öffnung (6) definiert, durch die sich der zweite Teil (3, 13, 23) wenigstens teilweise bewegen kann, besitzt, wobei sich der innere Hohlraum (8b) zwischen dem ersten Ende (4a) und dem zweiten Ende (4b) erstreckt und eine drucklose oder mit Atmosphärendruck beaufschlagte Kammer des Innenraums (Eᵢₙₜ) definiert, die mit dem Außenraum (Eₑₓₜ) durch die obere Öffnung (5) kommuniziert und von einer mit Druck beaufschlagten Kammer (8a) des Innenraums (Eᵢₙₜ) getrennt ist, wobei der Aufnahmeraum (4) und/oder der zweite Teil (3, 13, 23) in der Weise konfiguriert sind, dass jede Fluidübertragung zwischen der mit Druck beaufschlagten Kammer (8a) und der drucklosen Kammer (8b) vermieden wird, und
wobei der Ball (1), das Stimulationselement (2, 3, 13, 23) und der Aufnahmeraum (4) in der Weise konfiguriert sind, dass das Verhältnis Rv, das durch die Formel: $Rv = \left(Volumen des ersten Teils \left(2\right), das in dem Außenraum\left({E}_{ext}\right)positioniert ist\right) / \left(Gesamtvolumen des ersten teils \left(2\right)\right)$ definiert ist, zunimmt, wenn der Ball (1) von seiner Ruheposition in seine verformte Position übergeht.

2. Stimulationsvorrichtung (10) nach Anspruch 1, **dadurch gekennzeichnet, dass** Rv in der Ruheposition des Balls (1) im Bereich von 0 bis 0,5 liegt und dass Rv in der verformten Position des Balls (1) größer als 0,5 ist.

3. Stimulationsvorrichtung (10) nach einem der vorhergehenden Ansprüche, **dadurch gekennzeichnet, dass** der erste Teil (2) eine Phallusprothese bildet.

4. Stimulationsvorrichtung (10) nach Anspruch 3, **dadurch gekennzeichnet, dass** der zweite Teil ein Stift (3) ist, der wenigstens ein unteres Ende (3b) besitzt, das an der Innenwand (Si) des Balls (1) hermetisch befestigt ist, und wenigstens ein oberes Ende (3a) besitzt, das an dem ersten Teil (2) befestigt ist.

5. Stimulationsvorrichtung (10) nach dem vorhergehenden Anspruch, **dadurch gekennzeichnet, dass** der Stift (3) in der Ruheposition des Balls (1) auf den Schwerpunkt des Balls (1) ausgerichtet ist.

6. Stimulationsvorrichtung (10) nach Anspruch 3, **dadurch gekennzeichnet, dass** der zweite Teil ein Rohr (13) ist, das wenigstens ein unteres Ende (13b), das an der Innenwand (Si) des Balls (1) hermetisch befestigt ist, und wenigstens ein oberes Ende (13a) besitzt, das an dem ersten Teil (2) befestigt ist.

7. Stimulationsvorrichtung (10) nach dem vorhergehenden Anspruch, **dadurch gekennzeichnet, dass** das Rohr (13) in der Ruheposition des Balls (1) auf den Schwerpunkt des Balls (1) ausgerichtet ist.

8. Stimulationsvorrichtung (10) nach einem der Ansprüche 1 und 2, **dadurch gekennzeichnet, dass** der erste und der zweite Teil (2, 23) gemeinsam eine Phallusprothese bilden, wobei das zweite Ende (4b) des Aufnahmeraums (4) an der Innenwand (Si) des Balls (1) hermetisch befestigt ist, und dass der Aufnahmeraum (4) wenigstens in axialer Richtung (D), die auf das erste und das zweite Ende (4a, 4b) des Aufnahmeraums ausgerichtet ist, verformbar ist, derart, dass der Abstand zwischen dem ersten und dem zweiten Ende (4a, 4b) abnimmt, wenn der Ball (1) von seiner Ruheposition in seine verformte Position übergeht.

9. Stimulationsvorrichtung (10) nach Anspruch 8, **dadurch gekennzeichnet, dass** die Seitenwände (14) des Aufnahmeraums (4) eine Reihe seitlicher Falten aufweisen, die in zu der axialen Richtung (D) im Wesentlichen senkrechten Ebenen angeordnet sind und somit das Zusammenfalten des Aufnahmeraums in eine zusammengedrängte Form in der Art eines Blasebalgs ermöglicht, wenn der Ball (1) von seiner Ruheposition in seine verformte Position übergeht.

10. Stimulationsvorrichtung (10) nach Anspruch 8, **dadurch gekennzeichnet, dass** die Seitenwände des Aufnahmeraums (4) aus wenigstens einer elastischen Membran (24) geformt sind, wobei der Aufnahmeraum nach außen in der Ruheposition des Balls (1) im Wesentlichen eiförmig ist und in der verformten Position des Balls (1) im Wesentlichen kugelförmig ist.

11. Stimulationsvorrichtung (10) nach Anspruch 10, **dadurch gekennzeichnet, dass** der Aufnahmeraum (4) eine flexible Bewehrung (25) aufweist, die aus aufblasbaren Wulsten gebildet ist und auf der die elastische Membran (24) befestigt ist.

12. Stimulationsvorrichtung (10) nach Anspruch 10, **dadurch gekennzeichnet, dass** die Seitenwände des Aufnahmeraums (4) aus wenigstens zwei elastischen Membranen, einer äußeren Membran bzw. einer inneren Membran, gebildet sind, wobei die innere Membran zu der äußeren Membran konzentrisch ist und durch mehrere Verbindungsdrähte hiervon beabstandet ist, wobei die innere und die äußere Membran zwischen sich einen Raum definieren, der mit einem mit Druck beaufschlagten Fluid gefüllt ist.

13. Stimulationsvorrichtung (10) nach einem der Ansprüche 8 bis 12, **dadurch gekennzeichnet, dass** dann, wenn der zweite Teil (23) des Stimulationselements nicht an der Innenwand (Si) des Balls (1) befestigt ist, das Stimulationselement von dem Ball (1) unabhängig ist.

14. Stimulationsvorrichtung (10) nach einem der Ansprüche 8 bis 12, **dadurch gekennzeichnet, dass** der zweite Teil (3, 13, 23) des Stimulationselements an der Innenwand (Si) des Balls (1) auf Höhe des zweiten Endes (4b) des Aufnahmeraums (4) hermetisch befestigt ist.

15. Stimulationsvorrichtung (10) nach einem der vorhergehenden Ansprüche, **dadurch gekennzeichnet, dass** der Ball (1) in seiner verformten Position eine im Wesentlichen eiförmige Gestalt besitzt.

16. Stimulationsvorrichtung (10) nach einem der vorhergehenden Ansprüche, **dadurch gekennzeichnet, dass** der Ball (1) aus einer Membran aus elastischem Material gebildet ist.

17. Stimulationsvorrichtung (10) nach einem der vorhergehenden Ansprüche, **dadurch gekennzeichnet, dass** das Stimulationselement (2, 3, 13, 23) aus einem oder mehreren Materialien gebildet ist, die aus Kunststoff, Gummi, Metall, Glas, Holz, Kork und Ton gewählt sind.

18. Stimulationsvorrichtung (10) nach einem der vorhergehenden Ansprüche, **dadurch gekennzeichnet, dass** in einem freien Raum, der den zweiten Teil (3) des Stimulationselements von dem Aufnahmeraum (4) trennt, ein Dichtungselement (7) angeordnet ist, derart, dass jede Fluidübertragung zwischen der mit Druck beaufschlagten Kammer (8a) und der drucklosen Kammer (8b) verhindert wird.

## Claims

1. Device (10) for stimulating the genital or erogenous areas of a person, comprising:
- an inflatable and deformable ball (1) delimiting an interior space (Eᵢₙₜ) and an exterior space (Eₑₓₜ), said ball (1) having a first position, termed resting position, in which the ball (1) is essentially spherical, and a second position, termed deformed position, in which the ball (1) is no longer essentially spherical,
- at least one stimulation element (2, 3, 13, 23) comprising a first portion (2) configured so as to be able to penetrate inside the anus or the vagina of a person seated on said ball (1) and a second portion (3, 13, 23) designed to bear, at least indirectly, against a supporting surface on which said ball (1) rests during normal use of the device, said second portion preferably being hermetically fixed to the internal wall (Si) of said ball (1),
- at least one receptacle (4) arranged in said interior space (Eᵢₙₜ) and having an internal cavity (8b) able to contain, at least in part, said first portion (2), said receptacle (4) having at least one first end (4a) hermetically fixed to the internal wall (Si) of said ball (1), said first end (4a) defining an upper opening (5) through which said first portion (2) can pass, at least in part, and at least one second end (4b) defining a lower opening (6) through which said second portion (3, 13, 23) can pass, at least in part, said internal cavity (8b) extending between said first end (4a) and said second end (4b) and defining a chamber which is not pressurized, that is to say at atmospheric pressure, of said interior space (Eᵢₙₜ) which communicates with the exterior space (Eₑₓₜ) through said upper opening (5) and which is separated from a pressurized chamber (8a) of said interior space (Eᵢₙₜ),
said receptacle (4) and/or said second portion (3, 13, 23) being configured so as to avoid any transfer of fluid between said pressurized chamber (8a) and said non-pressurized chamber (8b), and
said ball (1), said stimulation element (2, 3, 13, 23) and said receptacle (4) being configured such that the ratio Rv, defined by the formula: $Rv = \left(volume of the first portion \left(2\right) positioned in the exterior space \left({E}_{ext}\right)\right) / \left(total volume of the first portion \left(2\right)\right) ,$ increases when the ball (1) passes from its rest position to its deformed position.

2. Stimulation device (10) according to Claim 1, **characterized in that** Rv is between 0 and 0.5 in the rest position of the ball (1) and Rv is greater than 0.5 in the deformed position of the ball (1).

3. Stimulation device (10) according to either of the preceding claims, **characterized in that** said first portion (2) forms a phallic prosthesis.

4. Stimulation device (10) according to Claim 3, **characterized in that** said second portion is a stem (3) having at least one lower end (3b) which is hermetically fixed to the internal wall (Si) of said ball (1) and at least one upper end (3a) fixed to said first portion (2).

5. Stimulation device (10) according to the preceding claim, **characterized in that** the stem (3) is aligned with the centre of gravity of the ball (1) in the rest position of the ball (1).

6. Stimulation device (10) according to Claim 3, **characterized in that** said second portion is a tube (13) having at least one lower end (13b) hermetically fixed to the internal wall (Si) of said ball (1) and at least one upper end (13a) fixed to said first portion (2).

7. Stimulation device (10) according to the preceding claim, **characterized in that** the tube (13) is aligned with the centre of gravity of the ball (1) in the rest position of the ball (1).

8. Stimulation device (10) according to either one of Claims 1 and 2, **characterized in that** said first and second portions (2, 23) together form a phallic prosthesis, the second end (4b) of the receptacle (4) being hermetically fixed to the internal wall (Si) of the ball (1) and **in that** said receptacle (4) is deformable, at least in an axial direction (D) aligned with the first and second ends (4a, 4b) of the receptacle, such that the distance between said first and second ends (4a, 4b) diminishes when the ball (1) passes from its rest position to its deformed position.

9. Stimulation device (10) according to Claim 8, **characterized in that** the side walls (14) of the receptacle (4) comprise a series of lateral folds arranged in planes essentially perpendicular to said axial direction (D), thus allowing the receptacle to fold in a compact shape, in the manner of a bellows, when the ball (1) passes from its rest position to its deformed position.

10. Stimulation device (10) according to Claim 8, **characterized in that** the side walls of the receptacle (4) are formed from at least one elastic membrane (24), the receptacle having the external appearance of an essentially ovoid balloon in the rest position of the ball (1) and of an essentially spherical balloon in the deformed position of the ball (1).

11. Stimulation device (10) according to Claim 10, **characterized in that** the receptacle (4) comprises a flexible structure (25) consisting of inflatable elongate bladders, onto which said elastic membrane (24) is fixed.

12. Stimulation device (10) according to Claim 10, **characterized in that** the side walls of the receptacle (4) are formed from at least two elastic membranes, respectively an outer membrane and an inner membrane, said inner membrane being concentric with and spaced apart from said outer membrane by multiple connecting threads, said inner and outer membranes defining, between them, a closed space filled with a pressurized fluid.

13. Stimulation device (10) according to any one of Claims 8 to 12, **characterized in that,** since the second portion (23) of the stimulation element is not fixed to the internal wall (Si) of said ball (1), the stimulation element is independent from the ball (1).

14. Stimulation device (10) according to any one of Claims 8 to 12, **characterized in that** the second portion (3, 13, 23) of the stimulation element is hermetically fixed to the internal wall (Si) of said ball (1) at the second end (4b) of the receptacle (4).

15. Stimulation device (10) according to any one of the preceding claims, **characterized in that** the ball (1) is essentially ovoid in shape in its deformed position.

16. Stimulation device (10) according to any one of the preceding claims, **characterized in that** the ball (1) is formed from a membrane of elastic material.

17. Stimulation device (10) according to any one of the preceding claims, **characterized in that** the stimulation element (2, 3, 13, 23) is formed from one or more materials chosen from plastic, rubber, metal, glass, wood, cork and clay.

18. Stimulation device (10) according to any one of the preceding claims, **characterized in that** a sealing element (7) is arranged in a free space separating the second portion (3) of the stimulation element from the receptacle (4) so as to avoid any transfer of fluid between the pressurized chamber (8a) and the non-pressurized chamber (8b).
